# EUROPÄISCHE PATENTSCHRIFT

(11) **EP 1 942 784 B1**
(45) Veröffentlichungstag und Bekanntmachung des Hinweises auf die Patenterteilung: **11.03.2015**
(21) Anmeldenummer: 06793917.3
(22) Anmeldetag: 29.09.2006
(51) Int. Cl.: A47L 9/19, A47L 9/28

(54) **VORRICHTUNG ZUR MESSUNG DES FÜLLSTANDES IM STAUBBEHÄLTER EINES STAUBSAUGERS**
DEVICE FOR MEASURING THE FILLING LEVEL OF THE DUST RECEPTACLE OF A VACUUM CLEANER
DISPOSITIF CONCU POUR MESURER L'ETAT DE REMPLISSAGE D'UN RECIPIENT A POUSSIERE DANS UN ASPIRATEUR

(30) Priorität: 30.09.2005 DE 102005047072
(43) Veröffentlichungstag der Anmeldung: 16.07.2008
(73) Patentinhaber: BSH Bosch und Siemens Hausgeräte GmbH, 81739 München (DE)
(72) Erfinder: BÖCK, Armin, 97633 Grossbardorf (DE); HAMM, Silvio, 98617 Sülzfeld (DE); HERMANN, Rudolf, 97633 Sulzfeld (DE); HEINZE, Dirk, 98693 Ilmenau (DE); VON DOSKY, Stefan, 99423 Weimar (DE)
(86) Internationale Anmeldenummer: PCT/EP2006/066897
(87) Internationale Veröffentlichungsnummer: WO 2007/036567

(56) Entgegenhaltungen:
- EP-A1- 0 292 969
- DE-A1- 2 726 467
- US-A1- 2005 126 397

## Beschreibung

Die Erfindung geht aus von einer Vorrichtung zur Messung des Füllstandes im Staubbehälter eines Staubsaugers nach dem Oberbegriff von Anspruch 1.

Die europäische Patentanmeldung EP 0 292 969 A1 offenbart einen Rasenmäher mit einem Grasfangbehälter, bei dem der Füllzustand des Behälters optisch oder akustisch erkennbar gemacht werden soll. Zu diesem Zweck ist ein Sensor am Mundstück des hinten am Chassis eingehängten Grasfangbehälters angeordnet, der über eine elektronische Auswerteschaltung ein quantitatives oder qualitatives Signal liefert. Bei derartigen Rasenmähern soll je nach dem Feuchtigkeitsgehalt des geschnittenen Grases der Fangbehälter bei unterschiedlichen Füllgraden geleert werden, um zu vermeiden, dass Gras, ohne in den Fangbehälter zu gelangen, am Boden abgelegt wird und dann aufgesammelt werden muss. Der Sensor kann als Widerstandsfühler ausgebildet und mit einer elektronischen Auswerteschaltung verbunden sein, die ein akustisches oder optisches Warnsignal liefert, sobald der Sensor ein Zusetzen des Mundstücks meldet. Die Elektronikschaltung kann Stellmittel aufweisen, die eine Einstellung auf trockenes Gras, feuchtes Gras und nasses Gras ermöglichen, um die unterschiedlichen Leitfähigkeitsbedingungen berücksichtigen zu können.

In der Offenlegungsschrift DE 27 26 467 wird eine Einrichtung zum Messen und Anzeigen des Verschmutzungsgrades eines in einem Staubsauger eingebauten Staubfilters beschrieben. Dabei dient als Messgröße für den Verschmutzungsgrad die pro Zeiteinheit durch das Staubfilter strömende Saugluftmenge des Staubsaugers oder eine der Saugluftmenge proportionale Messluftmenge. Ein temperaturabhängiger elektrischer Widerstand ist in dem Strömungsweg der Saugluft bzw. Messluft eingebracht und ist zusammen mit einem Anzeige- und/oder Schaltelement in einem ersten Zweig einer wechsel- oder gleichstromgespeisten Parallelschaltung angeordnet, dessen zweiter Zweig aus wenigstens einem Vergleichswiderstand besteht. In einer Ausführungsform ist der temperaturabhängige Widerstand zwischen dem Staubfilter und dem Gebläse unmittelbar vor dessen Einströmöffnung angebracht.

Bei Staubsaugern wird der Füllstand üblicherweise über einen Differenzdruckanzeiger dargestellt. Problematisch bei solchen Anzeigern ist, dass sie nicht den realen Füllstand des Staubbehälters ermitteln, sondern insbesondere auf Verstopfungen der nachgeschalteten Filtersysteme reagieren. Das bedeutet, dass oftmals ein voller Staubbehälter angezeigt wird, obwohl dieser leer ist und lediglich verstopfte Filter für diese Anzeige verantwortlich sind.

Bei beutellosen Staubsaugern wird oft auf eine Differenzdruckanzeige verzichtet. Stattdessen werden transparente Staubbehälter verwendet, die häufig eine optische Markierung für den maximalen Füllstand tragen. Die rechtzeitige Entleerung des Staubbehälters wird bei solchen Staubsaugern gerne übersehen, da der Füllstand nicht sehr gut zu erkennen ist und keine Mittel vorgesehen sind, die den Benutzer optisch oder akustisch deutlich auf den erreichten maximalen Füllstand hinweisen. Wird die rechtzeitige Entleerung des Staubbehälters übersehen, führt dies zur Verstopfung von Filtersystemen, die danach aufwändig gereinigt werden müssen.. Auch ist dies mit einer Leistungseinbuße des Staubsaugers verbunden. Im schlimmsten Fall kann das Übersehen des maximalen Füllstandes aber auch eine Beschädigung des Staubsaugermotors zur Folge haben.

Es war daher die Aufgabe der Erfindung, ein Vorrichtung zur Messung des Füllstandes im Staubbehälters eines Staubsaugers zu schaffen, die zuverlässig arbeitet, den realen Füllstand ermittelt und nicht von dem Zustand von Filtersystemen abhängig ist. Auch sollte die Messvorrichtung günstig herzustellen sein. Die Messung sollte so auswertbar sein, dass der Benutzer des Staubsaugers sicher auf den erreichten maximalen Füllstand hingewiesen wird und dieser Zustand seiner Aufmerksamkeit nicht entgehen kann.

Gelöst wird diese Aufgabe durch einen Staubbehälter mit einer Vorrichtung zur Messung des Füllstandes im Staubbehälter eines Staubsaugers mit den Merkmalen von Anspruch 1. Bei der Erfindung hat man sich die Erkenntnis zu nutze gemacht, dass ein Heizwiderstand, der von Staub bedeckt ist, eine andere Wärmeabfuhr aufweist, als ein Heizwiderstand der in bewegter Luft positioniert ist. Der Heizwiderstand muss in dem Staubbehälter daher an einer Stelle angebracht sein, an der er während des üblichen Staubsaugerbetriebes von der durch das Gebläse bewegten Luft überstrichen wird. In diesem Zustand wird er die erzeugte Wärme schnell an die vorbeiströmende Luft abgeben und sich dabei nur wenig aufheizen. Steigt der Füllstand des Staubbehälters dagegen soweit an, dass der Heizwiderstand von Staub bedeckt ist, wird er nicht mehr von der durch das Gebläse bewegten Luft überstrichen. Gleichzeitig bildet der Staub, zusammen mit der darin eingeschlossenen Luft, eine thermische Isolationsschicht aus. Auf diese Art wird kaum noch Wärmeenergie von dem Heizwiderstand abgeführt und dieser wird selbst stark aufgeheizt. Da der ohmsche Widerstand eines Widerstandes üblicherweise von seiner Temperatur abhängt, kann die Temperatur des Heizwiderstandes über eine Messung seines ohmschen Widerstandes festgestellt werden. Es lässt sich folglich über die Messung des ohmschen Widerstandes des Heizwiderstandes feststellen, ob der Staubbehälter bereits über die Position, an welcher der Heizwiderstand angebracht ist, mit Staub gefüllt ist und der Staubbehälter entleert werden muss, oder ob der Staubsauger noch bis zur nächsten fälligen Entleerung weiter betrieben werden kann.

Da der ohmsche Widerstand nicht direkt messbar ist, hat es sich bewährt, stattdessen den Stromfluss durch den Heizwiderstand zu messen. Idealerweise ist eine Auswerteschaltung vorgesehen, in der ein Schwellwert für den Stromfluss festgelegt ist, der einem maximalen oder minimalen ohmschen Widerstand des Heizwiderstandes gleichzusetzen ist. Die Veränderung des ohmschen Widerstandes des Heizwiderstandes lässt sich jedoch auch über eine Veränderung der an dem Heizwiderstand anliegenden Spannung feststellen.

In einer weiteren Ausführungsform der Erfindung wird nicht der ohmsche Widerstand über den Stromfluss oder die anliegende Spannung gemessen, sondern die Auswerteschaltung ist so aufgebaut, dass sie den ohmschen Widerstand des Heizwiderstandes konstant hält. Diese so genannte Konstante-Temperatur-Schaltung lässt sich mit Hilfe einer Wheatstoneschen Messbrücke und eines Proportionalverstärkers realisieren. In diesem Fall ist die angelegte Brückenspannung ein direktes Maß für den Füllstand des Staubbehälters.

Um die Temperaturveränderung des Heizwiderstandes gut feststellen zu können, wird als Heizwiderstand ein Thermistor verwendet. Thermistoren haben die Eigenschaft, bereits bei verhältnismäßig geringen Temperaturänderungen, ihren ohmschen Widerstand in beträchtlichem Maße zu verändern. Als Thermistor kann ein so genannter NTC-Widerstand oder Heißleiter-Widerstand verwendet werden. NTC-Thermistoren weisen einen negativen Widerstandskoeffizienten auf. Das bedeutet, dass der ohmsche Widerstand des Thermistors abfällt, wenn sich die Temperatur des NTC-Widerstandes erhöht.

Es lassen sich jedoch ebenfalls PTC-Widerstände oder Kaltleiter-Widerstände verwenden, die einen positiven Temperaturkoeffizienten aufweisen. Bei diesen PTC-Thermistoren steigt der ohmsche Widerstand, sobald sich die Temperatur des Thermistors erhöht.

Sobald der maximale Füllstand in dem Staubbehälter erreicht wird, soll dieser Zustand dem Nutzer so mitgeteilt werden, dass er mit hoher Wahrscheinlichkeit darauf aufmerksam wird. So lässt sich beispielsweise durch die Auswerteschaltung eine rote Leuchtdiode ansteuern, die entweder blinkt oder konstant leuchtet. Um dem Nutzer die Sicherheit zu geben, dass die Funktion des Systems gewährleistet ist, auch wenn keine rote Leuchtdiode in Funktion ist, lässt sich zusätzlich eine grüne Leuchtdiode vorsehen, die anzeigt, dass der maximale Füllstand noch nicht erreicht ist. Zusätzlich oder anstatt der roten Leuchtdiode lässt sich auch ein akustischer Signalgeber einsetzen, der den Nutzer auch dann auf den gefüllten Staubbehälter aufmerksam macht, wenn dieser keinen Blickkontakt zum Staubsauger hält.

Insbesondere als zusätzliche Sicherheitsmaßnahme kann auch vorgesehen sein, dass die Auswerteschaltung, bei Erreichen des maximalen Füllstandes des Staubbehälters, den Staubsaugermotor abschaltet.

Die Erfindung wird im Folgenden anhand der Zeichnung erläutert.

Es zeigt:
Fig. 1 die erfindungsgemäße Vorrichtung in einem halbgefüllten Staubbehälter,
Fig. 2 die Vorrichtung aus Fig. 1 in einem gefüllten Staubbehälter und
Fig. 3 ein Ausführungsbeispiel für eine elektrische Schaltung.

Ein nicht dargestellter beutelloser Staubsauger arbeitet mit einem Abscheider 2 nach dem Wirbelstromprinzip, der in den Staubbehälter 1 einmündet. An einer Seitenwand des Staubbehälters 1 ist und als Thermistor 3 ausgebildeten Heizwiderstand in einer Höhe angebracht, die den maximalen Füllstand markiert. Das Sauggut 5 hat in Fig. 1 einen Füllstand erreicht, der noch weit unterhalb des maximalen Füllstandes liegt. Die sich oberhalb des Sauggutes 5 befindliche Luft in dem Staubbehälter 1 wird durch den Abscheider 2 entsprechend den Pfeilen 4 in eine Rotationsbewegung versetzt und bewegt sich dadurch ständig an dem Thermistor 3 vorbei. Durch diese Luftbewegung wird von dem Thermistor 3 Wärmeenergie abgeführt und dieser somit gekühlt. Sein ohmscher Widerstand bleibt damit in etwa gleich.

Erreicht das Sauggut 5 eine Höhe, wie sie in Fig. 2 dargestellt ist, ist der Thermistor 3 vollkommen in Staub eingebettet. Die entsprechend den Pfeilen 4 rotierende Luft oberhalb des Sauggutes 5 erreicht den Thermistor 3 nicht mehr. Aus Staubgut und darin eingeschlossener stehender Luft bildet sich rund um den Thermistor 3 eine Isolationsschicht, die eine weitere Abfuhr von Wärmeenergie praktisch verhindert. Der Thermistor 3 heizt sich dadurch auf und verändert entsprechend seinen ohmschen Widerstand.

Diese Änderung des ohmschen Widerstandes kann detektiert und angezeigt werden. Damit ist gewährleistet, dass das rechtzeitige Leeren des Staubbehälters 1 nicht mehr übersehen werden kann.

In Fig. 3 ist beispielhaft eine Schaltung gezeigt, mit der die oben beschriebene Funktion realisiert werden kann. Eine Zener-Diode 7 und eine Leuchtdiode (LED) 6 sind in Reihe geschaltet. Parallel zu diesen beiden Bauelementen ist ein PTC-Thermistor 3, also ein Kaltleiter-Widerstand geschaltet. In dieser sehr einfachen Ausführungsform wird die Funktion der Auswerteschaltung von der Zener-Diode 7 übernommen. Bei dem in Fig. 1 gezeigten Zustand des Staubbehälters liegt an der Schaltung eine Spannung an, die unterhalb der Durchbruchsspannung der Zener-Diode 7 liegt.

Wird der in Fig. 2 gezeigte maximale Füllstand erreicht, kann der PTC-Thermistor 3 die erzeugte Wärmeenergie nicht mehr abführen und heizt sich dabei auf. Dabei steigt sein ohmscher Widerstand an. Durch die Erhöhung des Widerstands erhöht sich auch die an der Schaltung anliegende Spannung. Erhöht sich die Spannung bis zu einem Wert, der der Durchbruchsspannung der Zener-Diode entspricht, fließt ein Strom durch die mit der Zener-Diode 7 in Reihe geschalteten LED 6 und diese beginnt zu leuchten.

Anstatt der LED kann ebenfalls ein akustischer Signalgeber eingesetzt werden. Dieser akustische Signalgeber kann aber genauso parallel zu der LED 6 geschaltet werden. Auf diese Weise wird dem Nutzer des Staubsaugers nicht entgehen, dass der Staubbehälter nun seinen maximalen Füllstand erreicht hat und geleert werden muss.

## Patentansprüche

1. Auffangbehälter zum Auffangen eines Materials mit einer Vorrichtung zur Messung des Füllstandes im Auffangbehälter, in dem ein Fühler vorgesehen ist, der so positioniert ist, dass er im gefüllten Zustand des Auffangbehälters mit dem aufgefangenen Material umgeben ist, **dadurch gekennzeichnet, dass** der Auffangbehälter ein Staubbehälter (1) für einen Staubsauger ist, der Fühler ein Heizwiderstand ist und das Material Schmutz ist, wobei der Heizwiderstand (3) so positioniert ist, dass er nur im gefüllten Zustand des Staubbehälters (1) von Schmutz umgeben ist.

2. Auffangbehälter nach Anspruch 1, **dadurch gekennzeichnet, dass** eine Auswerteschaltung vorgesehen ist, die die Veränderung des ohmschen Widerstandes des Heizwiderstandes (3) auswertet.

3. Auffangbehälter nach Anspruch 2, **dadurch gekennzeichnet, dass** die Veränderung des ohmschen Widerstandes des Heizwiderstandes (3) über eine Veränderung des Stromflusses festgestellt wird.

4. Auffangbehälter nach Anspruch 2, **dadurch gekennzeichnet, dass** die Veränderung des ohmschen Widerstandes des Heizwiderstandes (3) über eine Veränderung der anliegenden Spannung festgestellt wird.

5. Auffangbehälter nach Anspruch 2, **dadurch gekennzeichnet, dass** die Auswerteschaltung den ohmschen Widerstand des Heizwiderstands (3) konstant hält.

6. Auffangbehälter nach Anspruch 1, **dadurch gekennzeichnet, dass** der Heizwiderstand ein Thermistor (3) ist.

7. Auffangbehälter nach Anspruch 6, **dadurch gekennzeichnet, dass** der Thermistor (3) ein Heißleiter oder NTC Widerstand ist.

8. Auffangbehälter nach Anspruch 6, **dadurch gekennzeichnet, dass** der Thermistor (3) ein Kaltleiter oder PTC Widerstand ist.

9. Auffangbehälter nach Anspruch 1, **dadurch gekennzeichnet, dass** der Staubsauger ein beutelloser Staubsauger ist.

10. Auffangbehälter nach Anspruch 2, **dadurch gekennzeichnet, dass** über die Auswerteschaltung eine Anzeige angesteuert wird.

11. Auffangbehälter nach Anspruch 10, **dadurch gekennzeichnet, dass** die Anzeige als grüne oder rote LED ausgeführt ist.

12. Auffangbehälter nach Anspruch 2, **dadurch gekennzeichnet, dass** der Staubsauger über die Auswerteschaltung bei Erreichen eines vorbestimmten Füllstandes im Staubbehälter (1) abgeschaltet wird.

## Claims

1. Collection receptacle for collecting a material with a device for measuring the filling level of the collection receptacle, in which a probe is provided which is positioned so that, in the filled state of the collection receptacle, said probe is surrounded by the collected material, **characterised in that** the collection receptacle is a dust receptacle (1) for a vacuum cleaner, the probe is a thermal resistor and the material is dirt, wherein the thermal resistor (3) is positioned so that it is only surrounded by dirt in the filled state of the dust receptacle (1).

2. Collection receptacle according to claim 1, **characterised in that** an evaluation circuit is provided which evaluates the change in ohmic resistance of the thermal resistor (3).

3. Collection receptacle according to claim 2, **characterised in that** a change in the ohmic resistance of the thermal resistor (3) is identified by means of a change in the current flow.

4. Collection receptacle according to claim 2, **characterised in that** a change in the ohmic resistance of the thermal resistor (3) is identified by means of a change in the voltage present.

5. Collection receptacle according to claim 2, **characterised in that** the evaluation circuit keeps the ohmic resistance of the thermal resistor (3) constant.

6. Collection receptacle according to claim 1, **characterised in that** the thermal resistor is a thermistor (3).

7. Collection receptacle according to claim 6, **characterised in that** the thermistor (3) is an NTC thermistor.

8. Collection receptacle according to claim 6, **characterised in that** the thermistor (3) is a PTC thermistor.

9. Collection receptacle according to claim 1, **characterised in that** the vacuum cleaner is a bagless vacuum cleaner.

10. Collection receptacle according to claim 2, **characterised in that** a display is activated via the evaluation circuit.

11. Collection receptacle according to claim 10, **characterised in that** the display is embodied as a green or red LED.

12. Collection receptacle according to claim 2, **characterised in that** the vacuum cleaner is switched off via the evaluation circuit when a predetermined fill level is reached in the vacuum cleaner (1).

## Revendications

1. Réservoir collecteur servant à collecter un matériau et doté d'un dispositif de mesure du niveau de remplissage dans le réservoir collecteur, dans lequel est prévu un capteur positionné de sorte à être entouré du matériau collecté lorsque le réservoir collecteur est plein, **caractérisé en ce que** le réservoir collecteur est un récipient à poussière (1) pour un aspirateur, **en ce que** le capteur est une résistance chauffante et **en ce que** le matériau est de la saleté, dans lequel la résistance chauffante (3) est positionnée de sorte à être uniquement entourée de saleté lorsque le récipient à poussière (1) est plein.

2. Réservoir collecteur selon la revendication 1, **caractérisé en ce qu'**un circuit d'analyse qui analyse la modification de la résistance ohmique de la résistance chauffante (3) est prévu.

3. Réservoir collecteur selon la revendication 2, **caractérisé en ce que** la modification de la résistance ohmique de la résistance chauffante (3) est constatée via une modification du courant électrique.

4. Réservoir collecteur selon la revendication 2, **caractérisé en ce que** la modification de la résistance ohmique de la résistance chauffante (3) est constatée via une modification de la tension appliquée.

5. Réservoir collecteur selon la revendication 2, **caractérisé en ce que** le circuit d'analyse maintient la résistance ohmique de la résistance chauffante (3) constante.

6. Réservoir collecteur selon la revendication 1, **caractérisé en ce que** la résistance chauffante est un thermistor (3).

7. Réservoir collecteur selon la revendication 6, **caractérisé en ce que** le thermistor (3) est un thermistor NTC ou une résistance NTC.

8. Réservoir collecteur selon la revendication 6, **caractérisé en ce que** le thermistor (3) est un thermistor PTC ou une résistance PTC.

9. Réservoir collecteur selon la revendication 1, **caractérisé en ce que** l'aspirateur est un aspirateur sans sac.

10. Réservoir collecteur selon la revendication 2, **caractérisé en ce que** le circuit d'analyse commande un affichage.

11. Réservoir collecteur selon la revendication 10, **caractérisé en ce que** l'affichage est exécuté sous forme de LED rouge ou verte.

12. Réservoir collecteur selon la revendication 2, **caractérisé en ce que** le circuit d'analyse coupe l'aspirateur suite à l'atteinte d'un degré de remplissage prédéterminé dans le récipient à poussière (1).
